# EUROPÄISCHE PATENTANMELDUNG

(11) **EP 0 663 335 A1**
(43) Veröffentlichungstag der Anmeldung: **19.07.1995**
(21) Anmeldenummer: 95100006.6
(22) Anmeldetag: 02.01.1995
(51) Int. Cl.: B63C 9/00

(54) **Vorrichtung zum Erfassen des Über-Bord-Gehens**

(30) Priorität: 14.01.1994 DE 4400893
(71) Anmelder: Thietje, Reiner, D-24340 Kochendorf (DE)
(72) Erfinder: Thietje, Reiner, D-24340 Kochendorf (DE)
(74) Vertreter: Biehl, Christian, Dipl.-Phys. Boehmert & Boehmert Anwaltssozietät

(57) **Zusammenfassung**

Vorrichtung zum Erfassen des Über-Bord-Gehens von Personen auf einem Wasserfahrzeug, mit einer ersten Einrichtung (11), einem Verbindungselement (13) mit der zu überwachenden Person, das zur Erfasung der Präsenz der zu überwachenden Person mit dem Wasserfahrzeug wenigstens mittelbar in Verbindung steht, Auswerte- und Steuermittel (15), die die Aufrechterhaltung der Verbindung überwachen, einem Stromkreis, der mit Hilfe der Einrichtung (11) und dem Verbindungselement (13) gebildet ist, und dessen Intaktheit von den Auswerte- und Steuermitteln überwacht ist, wobei wenigstens ein Element der den Stromkreis schließenden Elemente im wesentlichen an der zu überwachenden Person angebracht ist, Alarmmitteln (19), die von den Auswerte- und Steuermitteln gesteuert sind, um Helfer zu alarmieren, und Mitteln (23) zum kurzzeitigen Betätigen einer Mann-Über-Bord-Schnittstelle eines Navigationsgerätes (21) zur Erfassung der aktuellen Position des Wasserfahrzeuges zum Zeitpunkt der Trennung des Stromkreises.

## Beschreibung

Die Erfindung betrifft eine Vorrichtung zum Erfassen des Über-Bord-Gehens von Personen auf einem Wasserfahrzeug.

Auf vielen Tourn von Sport- und Regattaschiffen ist es aufgrund geringer Besatzungsstärke üblich und notwendig, daß eine Person allein Ruderwache geht. Das heißt, daß sie allein an Deck das Fahrzeug steuert, während die übrige Besatzung unter Deck beschäftigt ist, bzw. nachts schläft.

Leider ist es bisher nicht selten vorgekommen, daß diese allein an Deck verbliebenen Personen durch eigene Unachtsamkeit, Unfall oder besonders große Wellen, die das Schiff überspülten, über Bord fielen und, weil der Zeitpunkt ihres Über-Bord-Gehens nicht genau feststellbar war, unauffindbar blieben.

Bisher besteht die einzig sichere Gegenmaßnahme bei derartigen Unfällen in einer rein mechanischen Sicherung, nämlich Gurten, die ein Über-Bord-Fallen verhindern. Derartige Gurte sind jedoch sehr hinderlich und relativ schwer, da sie über eine Mehrzahl von Leinen mit jeweils schweren Karabinerhaken verfügen, um sich selbst bei einem Wechsel der Verankerung mit jeweils wenigstens einer Leine mit dem Schiff zu verbinden.

Da derartige "Life-Belts" nun aufgrund ihrer unbequemen Handhabung nicht immer verwandt werden, kommt es nach wie vor zu Unfällen. Auch setzen diese "Life-Belts" sachgemäße Handhabung voraus. Unsachgemäß ist beispielsweise die Verankerung an einem Gegenstand im Bereich der Schiffsreling, so daß man über Bord fallen und seitlich neben dem Schiff, aber im Wasser, mitgeschleift werden kann. Auch derartige Unfälle werden unter Deck von anderen Personen nicht sofort bemerkt.

In der amerikanischen Patentschrift US 4 909 171 ist bereits eine Ausreiß-Stift-Verbindung beschrieben, bei der ein Stift einen Mechanismus freigibt, wenn eine Person über Bord fällt. Nachteilig an dieser Lösung ist von den Erfindern der vorliegenden Anmeldung jedoch erkannt worden, daß die Leinenverbindung ihren Steckerkontakt schiffsseitig und nicht personenseitig aufweist, so daß sich die Leine beim Über-Bord-Fallen mit dem Schiff vertörnen kann und selber reißen bzw. aus der Kleidung der zu überwachenden Person herausreißen kann, ohne daß die schiffsseitige Steckerverbindung sich öffnet.

Durch diese Konstruktion beabsichtigt ein Segelboot durch Fahren eines Halbkreises zu der zu überwachenden Person zurückzufahren. Dies mag bei geringen Windstärken möglich sein, dann jedoch, wenn Vorrichtungen zum Erfassen der Über-Bord-Gehens wirklich benötigt werden, bei großen Windstärken, ist dies nicht praktikabel. Die in der amerikanischen Patentschrift aufgezeigte Lösung eignet sich daher nur für Schönwetterfahrten einzelner Personen in einem leicht manövrierbaren Boot. Das Erfassen des Über-Bord-Gehens ist jedoch insbesondere bei Hochseefahrten, schlechtem Wetter und schwierigen Seegangsbedingungen nötig. Bei derartigen Hochseefahrten jedoch sind immer mehr als eine Person an Bord, die helfend eingreifen können, wenn sie entsprechend alamiert werden können.

Der Erfindung lag daher die Aufgabe Zugrunde, eine Vorrichtung zu schaffen, mit der das Über-Bord-Gehen von Personen, wenn es denn schon nicht verhindert werden kann, so doch bemerkt werden kann und der Rest der auf dem Wasserfahrzeug befindlichen Personen entsprechend alarmiert werden kann.

Besonders vorteilhaft bei der erfindungsgemäßen Lösung der Aufgabe ist die Nutzung der an fast allen Navigationsgeräten, die automatisch die Position des Wasserfahrzeuges bestimmen, vorhandenen Mann-Über-Bord-Funktion. Derartige Navigationsgeräte, die auf dem Decca-, dem GPS- oder ähnlichen Positionierungs-Systemen basieren, sind bereits weit verbreitet und auf fast jedem Wasserfahrzeug, auf jeden Fall auf den Wasserfahrzeugen, die nachts noch fahren, zu finden.

Bisher wird die eingebaute Mann-Über-Bord-Funktion jedoch nur manuell, durch Bedienung bestimmter Tasten, ausgelöst. Zum Beispiel muß eine bestimmte Tastenkombination auf dem normalen Bedienfeld des Anzeigegeräts oder, falls vorhanden, eine entsprechende seperate Notfalltaste gedrückt werden. Das Navigationsgerät merkt sich dann die aktuelle Position und kann später, nachdem diese Position verlassen wurde, immer den Kurs zurück zu dieser Position anzeigen. Problematisch bei einer Automatisierung dieser Auslösung ist jedoch, daß diese Taste nur kurzzeitig ausgelöst werden darf, denn eine dauerhafte Betätigung dieser Mann-Über-Bord-Taste würde jeweils neue Positionen eingeben. Andererseits soll es nicht zu häufigen Fehlalarmen kommen
Erfindungsgemäß ist daher eine Auswerte- und Steuerelektronik vorgesehen, die bei Unterbrechung der Verbindung zwischen einer ersten am Schiff vorgesehenen Einrichtung und einer zweiten von der zu überwachenden Person zu tragenden Einrichtung ein kurzzeitiges Signal an eine entsprechende Schnittstelle eines Navigationsgerätes gibt. In einer bevorzugten Ausführungsform wird die Vorrichtung durch ein zweipoliges Kabel, das fest z. B. im Cockpit eines Schiffes angeordnet ist, und einen seperaten an der Kleidung befestigbaren Stecker realisiert, der leicht lösbar von dem zweipoligen Kabel ist und sich bei einem Über-Bord-Fallen der Person von dem Kabel löst.

Vorteilhafterweise tritt nun zunächst eine Verzögerungsschaltung in Funktion, um die Masse von Fehlalarmen, die ggf. durch unachtsames Abreißen während normaler Tätigkeiten entsteht, zu vermeiden. Während einer vorgewählten Zeit, z. B. 15 oder 30 Sekunden, hat nun die überwachte Person die Möglichkeit, den Stecker und das Kabel wieder erneut zu verbinden. Auf die Notwendigkeit der Herstellung der Verbindung wird vorteilhafterweise durch ein optisches Signal hingewiesen. Sollte die Verbindung jedoch nicht hergestellt werden, so wird über Betätigung der vorgesehen Alarmmittel die restliche Crew benachrichtigt und ein entsprechendes Signal an das Navigationsgerät gegeben. Sollte das Navigationsgerät es zulassen, die Signale, die an das Navigationsgerät gegeben wurden, wieder zu löschen, wäre die Abgabe des Mann-Über-Bord-Signals zur Positionsbestimmung zum frühestmöglichen Zeitpunkt vorzuziehen.

Sollte die Person sich jedoch aus wichtigem Grund von der Vorrichtung zur Erfassung des Über-Bord-Gehens trennen wollen, z. B. um unter Deck zu gehen, jedoch die Vorrichtung nicht ausschalten wollen oder können, wird vorgeschlagen, einen Ersatz-Stecker, einen Dummy, an die Vorrichtung anzuschließen. Dieser ist in einer bevorzugten Ausführung beleuchtet, so daß das Ende des am Wasserfahrzeug befestigten, nun an Deck liegenden Kabels leicht wiedergefunden werden kann. Gleichzeitig soll durch die Beleuchtung verhindert werden, daß die Person das Anlegen des Kabels vergißt, wenn sie wieder an Deck geht.

In einer alternativen Ausführung wird vorgeschlagen, eine Funkverbindung zwischen einer am Schiff vorgesehenen ersten Einrichtung und einer von der Person zu tragenden zweiten Einrichtung zu schaffen. Das Abreißen der Funkverbindung kann, genauso wie das Abreißen eines Steckers, überwacht werden. Zusätzlich kann jedoch noch ein Taster vorgesehen werden, der ein manuelles Auslösen des Alarms ermöglicht oder es kann ein seewasserempfindlicher Fühler vorgesehen werden, der ebenso das Auslösen des Alarms bewirkt.

In einer zusätzlich vorgesehenen Vorrichtung wird noch das Betätigen einer Quittier-Taste abgefragt, die sicherstellen soll, daß die Person, die zu überwachen ist, auch wirklich die tragbare Einrichtung angelegt hat. Bei einem Ausbleiben der Quittierung, beispielsweise wenn die Vorrichtung nicht angelegt ist, oder wenn zu überwachende Personen nicht mehr zum Quittieren in der Lage ist, weil sie beispielsweise ohnmächtig ist, wird ebenso ein Alarm ausgelöst.

Weitere Merkmale und Vorteile der Erfindung ergeben sich aus nachfolgender Beschreibung eines bevorzugten Ausführungsbeispiels der Erfindung anhand beigefügter Zeichung. Dabei zeigt die einzige Figur eine schematische Darstellung der zu verwendenden Schaltung.

Die in der Fig. 1 dargestellte Prinzipdarstellung einer elektronischen Schaltung zeigt im rechten Teil das automatische Navigationsgerät 10 zur automatischen Erfassung der Position beim Auslösen der Vorrichtung. Im linken Teil ist der Steckerkontakt 12 dargestellt, dessen Unterbrechen in einer ersten Ausführungsform der Erfindung überwacht wird. Im oberen Bereich der Zeichnung ist die Versorgungsspannung sowie die akustisch und/oder optische Anzeigeeinrichtung für einen Voralarm dargestellt, die den Benutzer der Vorrichtung darauf hinweist, daß demnächst ein Hauptalarm ausgelöst wird. Im unteren Bereich ist die, insbesondere akustische, Auslösevorrichtung für einen Hauptalarm dargestellt. Dieser Hauptalarm soll nur durch Ausstellen der gesamten Vorrichtung abstellbar sein.

Das korrekte Arbeiten der Vorrichtung kann beispielsweise durch kurzzeitiges Lösen der Steckerverbindung überprüft werden. Im Falle des einwandfreien Funktionierens der Vorrichtung sollte dann ein Voralarm ausgelöst werden.

Um Personen beim Wechseln der Vorrichtung von einer Person auf die nächste, also beim Umstecken von einer Außenkleidung an die nächste Außenkleidung, eine größere Zeit als die Vorwarnzeit zu geben, wird ein beleuchteter Dummy vorgeschlagen.

Die Energieversorung zur Beleuchtung kann ggf. durch über das die Verbindung herstellende Kabel erfolgen.

Weiter wird vorgeschlagen, daß die Stecker nicht nur die Verbindung zwischen den beiden Polen des Kabels herstellen, sondern diese Verbindung auch identifizierbar für jeden Stecker und reproduzierbar gleich für denselben Stecker machen. Dies kann beispielsweise durch eine Resonatorschleife im Stecker oder durch die Wahl eines bestimmten Widerstandes im Stecker erfolgen. Dies verhindert, daß Manipulationen an der Überwachungsschaltung vorgenommen werden. Auch kann so ggf. ein Protokoll in der Auswerteelektronik erstellt werden, zu welchen Zeiten welche Personen bzw. welche Dummyÿs angeschlossen waren. Es ist denkbar, daß dies in der Berufsschiffahrt gewünscht wird.

In einer weiteren nicht dargestellten Ausführung der Erfindung, bei der die zweite von einer zu überwachenden Person getragenen Einrichtung über Funk mit der Auswerte- und Steuerelektronik in Verbindung steht, stellt sich das Problem, daß nicht mehr genau überwacht werden kann, ob die Einrichtung von der Person auch getragen wird. Hierzu wird vorgeschlagen, in regelmäßigen, oder auch unregelmäßigen Abständen eine Quittierung vorzunehmen. Diese kann auf Anforderung erfolgen oder ggf. auch jeweils für eine bestimmte Zeit im voraus.

Bei einer derartigen Vorrichtung kann weiter auch ein Seewassersensor zum Erfassen eines Über-Bord-Fallens sinnvoll sein.

## Patentansprüche

1. Vorrichtung zum Erfassen des Über-Bord-Gehens von Personen auf einem Wasserfahrzeug, mit einer ersten Einrichtung (11), einem Verbindungselement (13) mit der zu überwachenden Person, das zur Erfassung der Präsenz der zu überwachenden Person mit dem Wasserfahrzeug wenigstens mittelbar in Verbindung steht, Auswerte- und Steuermitteln (15), die die Aufrechterhaltung der Verbindung überwachen,
gekennzeichnet durch
- einen Stromkreis, der mit Hilfe der Einrichtung (11) und dem Verbindungselement (13) gebildet ist, und dessen Intaktheit von den Auswerte- und Steuermitteln überwacht ist, wobei wenigstens ein Element der den Stromkreis schließenden Elemente im wesentlichen an der zu überwachenden Person angebracht ist,
- Alarmmittel (19), die von den Auswerte- und Steuermitteln gesteuert sind, um Helfer zu alarmieren, und
- Mittel (23) zum kurzzeitigen Betätigen einer Mann-Über-Bord-Schnittstelle eines Navigationsgerätes (21) zur Erfassung der aktuellen Position des Wasserfahrzeuges zum Zeitpunkt der Trennung des Stromkreises.

2. Vorrichtung zum Erfassen des Über-Bord-Gehens nach anspruch 1, gekennzeichnet, durch
- ein am Wasserfahrzeug vorgesehenes Kabel (11) als erster Einrichtung, und
- einen im Bereich der zu überwachenden Person getragenen Stecker (13) als Verbindungselement.

3. Vorrichtung zum Erfassen des Über-Bord-Gehens nach Anspruch 1 oder 2, dadurch gekennzeichnet, daß das Kabel (11) zweipolig ist, und seine Länge entsprechend dem benötigten Bewegungsradius einer zu überwachenden Person gewählt ist.

4. Vorrichtung zum Erfassen des Über-Bord-Gehens nach einem der vorangehenden Ansprüche, dadurch gekennzeichnet, daß die zweite Einrichtung, die von der zu überwachenden Person getragen wird, ein leicht lösbarer, wasserdichter Stecker (13) ist, der an der Außenseite der Bekleidung getragen wird und zwei Pole eines entsprechenden Gegensteckelementes elektrisch miteinander verbindet.

5. Vorrichtung zum Erfassen des Über-Bord-Gehens nach Anspruch 3, dadurch gekennzeichnet, daß eine Mehrzahl von Steckern (13) die beiden Pole des Gegensteckelementes mit einem jeweils anderen, identifizierbaren Widerstandswerten verbindet.

6. Vorrichtung nach einem der vorangehenden Ansprüche, gekennzeichnet durch eine Verzögerungsschaltung, die bei Unterbrechen der Verbindung zwischen Kabel (11) und Stecker (13) für eine voreingestellte Zeit optische Signalmittel (17) betätigt, bis nach Ablauf dieser Zeit die Alarmmittel (19) betätigt werden.

7. Vorrichtung zum Erfassen des Über-Bord-Gehens nach Anspruch 2 - 6, gekennzeichnet durch einen zusätzlichen, beleuchteten, nicht an der Kleidung einer zu überwachenden Person befestigten Stecker (Dummy) zum ersatzweisen In-Verbindung-Treten mit dem am Wasserfahrzeug vorgesehenen Kabel (11).

8. Vorrichtung zum Erfassen des Über-Bord-Gehens nach Anspruch 1 oder 6, dadurch gekennzeichnet, daß eine von der Person zu tragende Einrichtung (13) in Funkverbindung mit der als Funk-Sender/Empfänger ausgestalteten ersten Einrichtung (11) am Wasserfahrzeug steht, und eine Betätigungseinrichtung zum Aussenden eines Quittierungs-Funksignales an dieser Einrichtung (13) vorgesehen ist.
